# DEMANDE DE BREVET EUROPEEN

(11) **EP 4 043 667 A1**
(43) Date de publication de la demande: **17.08.2022**
(21) Numéro de dépôt: 21290004.7
(22) Date de dépôt: 11.02.2021
(51) Int. Cl.: E04G 21/10, E04G 13/06, E04F 21/24, E01C 19/44

(54) **REGLE DE LISSAGE ET SON PROCEDE DE MISE EN OEUVRE**

(71) Demandeur: MACC, 86104 Chatellerault Cedex (FR)
(72) Inventeur: Cupif, Bertrand, 86104 Chatellerault Cedex (FR); Beguier, Emmanuel, 86104 Chatellerault Cedex (FR)

(57) **Abrégé**

Règle de lissage (1) comportant un corps longitudinal qui présente une face supérieure (22) de surface plane et une face opposée inférieure (30) à fonction de lissage, dite face d'appui, caractérisée en ce que la face d'appui (30) est profilée pour constituer un gabarit qui correspond au profil de la surface destinée à être réalisée et lissée

## Description

L'invention concerne le domaine des outils de travail dans le bâtiment. Plus particulièrement, l'invention est relative à une règle à lisser et son procédé de mise en œuvre pour réaliser un seuil de porte ou de baie en matériau coulé sur place du type béton et/ou mortier.

L'invention sera notamment décrite quant à une règle à lisser pour réaliser un seuil de porte, de baie, ou de fenêtre, avec une inclinaison, sans toutefois y être limitée. L'invention décrite en exemple s'applique à la réalisation de toute surface coulée in situ qui nécessite un profil en pente, que ce soit pour le bon ruissellement des eaux (pente supérieure à 2%, généralement de l'ordre de 5 %) ou pour faciliter l'accès aux Personnes à Mobilité Réduite (PMR) imposant des seuils PMR dont la pente est de 10%. Toutefois, l'invention se rapporte à la réalisation de toute surface avec un profil spécifique à réaliser.

De plus en plus, sont utilisés en maçonnerie des seuils préfabriqué. Toutefois, ces seuils préfabriqués ne sont pas toujours appropriés, en particulier quant aux dimensions. Aussi, dans la rénovation, mais également encore souvent dans la construction neuve, des seuils sur mesure sont fabriqués in situ. Le maçon réalise un coffrage avec une planche avant et une planche arrière, si besoin latéralement s'il n'y a pas de murs, et coule dans le coffrage, généralement du béton au cœur puis du mortier en couche extérieure en le répartissant à la truelle et en l'égalisant, tout en réalisant une pente. La pente est réalisée soit de manière empirique avec l'expérience que possède le maçon, soit en agençant la planche de coffrage avant à une hauteur inférieure à celle de la planche arrière en ayant préalablement estimé cette hauteur en fonction de la longueur de seuil voulue. En finition, le mortier est lissé à la taloche ou à la truelle, ou avec une règle de lissage lorsque le mortier arrive à fleur de la planche avant de coffrage. Une règle de lissage est un outil très simple, parallélépipédique rectangle, en aluminium pour sa légèreté, et dont la surface combinée à la longueur permet de lisser la couche de mortier rapidement et de manière régulière.

L'opération de réalisation de la pente reste délicate, et nécessite d'agencer les planches de coffrage parfaitement à la bonne hauteur. En outre, pour de la construction neuve, le seuil de porte doit obligatoirement présenter un rejingot arrière, ce qui impose une étape préalable à la réalisation de la pente du seuil de porte, à savoir coffrer, couler le matériau, attendre le séchage, et retirer le coffrage. Ce n'est qu'après toutes ces opérations que le maçon réalise la pente du seuil de porte, avec les contraintes déjà expliquées.

L'invention a pour but de proposer une solution qui ne présente pas les inconvénients précités, en facilitant la fabrication d'un seuil de porte de manière simple et rapide, et sans se préoccuper notamment de calculs spécifiques pour l'agencement des planches de coffrage.

Ainsi, l'invention porte sur une règle de lissage qui comporte un corps longitudinal présentant une face supérieure de surface plane et une face opposée inférieure à fonction de lissage, dite face d'appui, la règle de lissage étant caractérisée en ce que la face d'appui est profilée (présente un profil) pour constituer un gabarit qui correspond au profil de la surface destinée à être réalisée et lissée. On entend par le qualificatif « profilée », un profil (en vue de côté) qui n'est pas strictement parallèle à la surface plane de la face supérieure.

La face d'appui est profilée en longueur (selon la direction longitudinale de la règle de lissage) et en hauteur (selon la direction verticale de la règle de lissage en position d'utilisation).

La face d'appui à fonction de lissage comporte sur toute la longueur un méplat qui constitue une surface suffisante au lissage. La face d'appui présente de préférence des arêtes longitudinales à bord arrondi pour éviter de laisser des traces lors du lissage.

Par conséquent, la règle de lissage possède non seulement la fonction de lissage du matériau sur lequel sera appuyée la règle, mais constitue en outre un gabarit pour former concomitamment au lissage le profil spécifique non horizontal de la surface à réaliser. Contrairement à une règle de lissage de l'état de la technique qui possède une surface de lissage droite et parallèle à sa face supérieure, la règle de lissage est désormais profilée au niveau de sa face d'appui sur le matériau coulé pour procurer à la surface à réaliser un profil spécifique (qui n'est donc pas totalement horizontal par rapport au sol).

Dans la suite de la description le terme de « hauteur », les qualificatifs « supérieur », « inférieur », « haut » et « bas » d'un élément de la règle de lissage sont utilisés dans le cadre d'une utilisation normale de la règle de lissage, c'est-à-dire relatif à une notion verticale par rapport aux chants supérieurs plats des planches de coffrage sur lesquels la règle de lissage est posée, les planches de coffrage étant disposés verticalement sur le sol.

Selon une caractéristique préférée, la face d'appui présente un profil à pan incliné par rapport au plan de la face supérieure, ledit profil à pan incliné qui s'étend depuis une extrémité haute à une extrémité basse constituant le gabarit d'une surface à réaliser en pente du type seuil d'une ouverture de construction tel qu'un seuil de porte, de baie ou de fenêtre. Avantageusement, ledit profil de la face d'appui à pan incliné peut comporter en outre une surface droite parallèle à la face supérieure et reliée en étant décalée en hauteur à l'extrémité haute du pan incliné, de préférence reliée selon un profil convexe ; ce profil est destiné à former une surface en pente ainsi qu'un rejingot arrière dont la base est de préférence concave.

Ainsi, dans l'exemple de réalisation préféré, la surface profilée de la face d'appui de la règle de lissage est une surface qui est droite, à savoir parallèle par rapport à la face supérieure de la règle, puis inclinée afin d'obtenir pour la surface (de seuil) à réaliser, une surface plate amont qui constitue un rejingot puis une pente.

Néanmoins, la face d'appui profilée pourrait être de toute autre forme, notamment pas nécessairement à surface plane et inclinée, mais avec une pluralité de pans droit(s) et/ou courbe(s), et/ou pouvant comprendre des irrégularités de surface, afin de correspondre au profil souhaité de la surface à réaliser une fois le matériau coulé et lissé avec ladite face d'appui formant gabarit.

Par ailleurs, la face supérieure de la règle de lissage est plane et droite pour servir de mise à niveau de la règle lors de son installation en vue de son utilisation. La règle de lissage est destinée à être posée par sa face d'appui et à proximité de ses extrémités sur les chants supérieurs de deux planches de coffrage écartées et distantes de la longueur de la surface (de seuil) à couler et à réaliser ; les chants supérieurs des planches de coffrage doivent être de niveau par rapport au sol, ce qui est vérifié par la mise à niveau de la face supérieure de la règle de lissage. Soit la face supérieure de la règle de lissage est suffisamment large pour y poser à plat un niveau, soit de préférence la face supérieure intègre un niveau à bulle.

Selon une autre caractéristique, la règle de lissage comporte une butée de réglage.

Avantageusement, la butée de réglage a la fonction de guidage en translation de la règle de lissage lors de son utilisation. La butée de réglage est destinée à coopérer avec la face verticale d'un élément de coffrage tel qu'une planche de coffrage, extérieurement au coffrage ; du fait de sa fonction de guidage, cela facilite le geste du maçon et permet en outre d'obtenir un rejingot parfaitement parallèle à la surface en pente à réaliser.

De préférence, la butée de réglage présente une face destinée à être mise en butée, qui possède de préférence une forme convexe ; cela permet de n'engendrer qu'un seul point de contact, minimisant les frottements contre la planche de coffrage lors de la translation de la règle de lissage.

De préférence, la butée de réglage est apte à être mobile en translation (le long du corps de la règle de lissage et à proximité du plan de la face d'appui) et verrouillée en position. En particulier, la butée de réglage a la fonction de réglage dimensionnel de la face d'appui profilée ; en fonction de sa position, elle est apte à régler la longueur de la face d'appui profilée de façon à régler au final la longueur de la surface destinée à être réalisée. La butée de réglage est donc destinée à régler la longueur de la surface en pente à réaliser. La butée de réglage sert également à régler la largeur du rejingot lorsqu'un rejingot est requis.

De manière préférentielle, la règle de lissage comporte au moins un accessoire amovible et/ou mobile par rapport au corps longitudinal, ledit accessoire intégrant tout ou partie de la face d'appui profilée. La règle de lissage possède ainsi des accessoires d'adaptation du profil de la face d'appui à fonction de lissage. En sélectionnant les accessoires adaptés à former le profil souhaité de la face d'appui qui correspond au profil de la surface à réaliser, l'utilisateur peut aisément changer le profil de la face d'appui et donc de gabarit. L'accessoire s'étend dans la direction opposée à la face supérieure du corps de la règle. L'accessoire permet de modifier aisément le profil de la face d'appui. La modification du profil s'entend par la modification de sa hauteur et/ou de sa forme (son relief). L'accessoire comprend en position montée sur le corps de la règle, une face inférieure qui constitue une partie de, ou toute la face d'appui de la règle de lissage.

De préférence, la règle de lissage comporte au moins deux accessoires dont un accessoire est apte à être réglé en hauteur par rapport à la hauteur du corps de la règle.

Notamment, la règle de lissage comporte au moins deux accessoires amovibles (interchangeables) à pan incliné dont la pente est différente, en particulier l'un des accessoires présentant une pente de 5% tandis que l'autre accessoire présente une pente de 10%, un seul accessoire étant monté sur le corps de la règle et le pan incliné dudit accessoire constituant tout ou partie de la face d'appui.

D'autres accessoires peuvent être fabriqués en fonction des contraintes de profils des surfaces à réaliser, leur amovibilité permet de permuter l'accessoire facilement pour l'utilisateur.

Dans un exemple préféré, la règle de lissage comporte d'une part, un premier accessoire qui est une pièce dite profilée s'étendant le long du corps (et en-dessous) et dont la face inférieure est à pan incliné par rapport à la face supérieure en position montée dudit premier accessoire, et d'autre part un second accessoire qui est une pièce dite droite dont la face inférieure est droite et parallèle à la face supérieure en position montée dudit accessoire, ledit second accessoire étant monté au niveau de l'une des terminaisons du corps de la règle selon la direction longitudinale du corps de la règle et abouté au premier accessoire au niveau de l'une des extrémités distales dudit premier accessoire, de préférence ladite extrémité distale du premier accessoire étant de forme convexe, les deux faces inférieures des accessoires formant la face d'appui profilée de la règle de lissage. Le second accessoire est abouté au premier accessoire selon la direction longitudinale du corps pour procurer une continuité longitudinale de surface des faces inférieures des deux accessoires. Le second accessoire présente sa face inférieure agencée dans un plan juste immédiatement au-dessus de l'extrémité haute de la face inférieure à pan inclinée du premier accessoire. Les premier et second accessoires constituent le gabarit d'un seuil d'une ouverture de construction, le seuil étant destiné à comprendre une surface en pente et un rejingot arrière.

Le second accessoire ci-dessus, la pièce droite, peut être apte à être réglé en hauteur par rapport à la hauteur du corps de la règle (décalant la hauteur de sa face inférieure par rapport à l'extrémité haute de la face inférieure à pan incliné du premier accessoire) de sorte à modifier la hauteur du rejingot à réaliser.

La règle de lissage peut comporter un accessoire, en particulier le premier accessoire ci-dessus (pièce profilée), qui présente au moins une extrémité distale (celle en particulier destinée à être aboutée au premier accessoire) de forme convexe et constituant une partie du profil de la face d'appui. Cette forme convexe est en particulier destinée à fournir une forme concave à la gorge (la base) d'un rejingot à réaliser.

Avantageusement, le ou les accessoires sont gradués, ce qui facilite le réglage de la longueur de la face d'appui (la longueur du gabarit) pour s'adapter à la longueur souhaitée de la surface à réaliser.

Pour assurer la mobilité ou l'amovibilité des accessoires, le corps de la règle de lissage comporte deux nervures longitudinales opposées avec lesquelles sont destinées à coopérer une glissière de fixation solidaire de la partie supérieure des accessoires. Des moyens de blocage sont prévus pour verrouiller l'accessoire un fois en place. L'accessoire (la pièce droite ci-dessus) destiné à réaliser un rejingot, comprend deux glissières décalées en hauteur dont l'une ou l'autre coopère avec les nervures du corps de la règle, de façon à agencer l'accessoire à deux hauteurs différentes au choix, pour correspondre respectivement à deux hauteurs distinctes de rejingot.

Avantageusement, le corps de la règle de lissage comporte des stries longitudinales (en partie supérieure, en particulier au-dessus des nervures longitudinales) pour faciliter la préhension de la règle.

L'invention est également relative à un procédé de mise en œuvre de la règle de lissage précitée de l'invention.

Le procédé de mise en œuvre comporte les étapes préalables suivantes :
- l'utilisateur réalise son coffrage en agençant des planches de coffrage arrière et avant à la distance idoine afin que la distance intérieure corresponde à la longueur de la surface (de seuil) à réaliser, et de façon que les chants supérieurs des planches de coffrage soient parfaitement de niveau (ce qui peut être vérifié par la règle de lissage lorsque celle-ci intègre dans sa face supérieure un niveau) ;
- le matériau constitutif du seuil est coulé à l'intérieur du coffrage de façon que le matériau arrive à hauteur des chants supérieurs des planches de coffrage ;
- lorsque la règle de lissage possède des accessoires d'adaptation du profil de la face d'appui à fonction de lissage, l'utilisateur sélectionne les accessoires adaptés à former le profil souhaité de la face d'appui qui correspond au profil de la surface à réaliser, et les assemble au corps de la règle de lissage ;
- puis l'utilisateur opère à la mise en œuvre de la règle de lissage qui possède sa face d'appui profilée selon le profil requis de la surface à réaliser;
- la règle de lissage est mise en applique par sa face d'appui profilée sur les chants des planches de coffrage respectives, et agencée à une extrémité latérale de la surface à réaliser ;
- de préférence la règle de lissage comporte une butée de réglage, notamment apte à être réglée par rapport à la longueur de la règle de lissage, la butée de réglage étant mise en butée contre la face externe (extérieurement au matériau coulé) de l'une des planches de coffrage pour aider au guidage de la règle de lissage selon une translation parfaitement parallèle par rapport aux planches de coffrage ;
- enfin, l'utilisateur translate la règle de lissage le long des planches de coffrage (tout en appuyant de haut en bas), en étant guidé par la butée de réglage lorsqu'elle est présente, jusqu'à l'extrémité latérale opposée de la surface à réaliser.

Par conséquent, le maçon gagne en temps de réalisation, car en même temps qu'il lisse le mortier coulé, il réalise le profil de la surface de seuil. En outre, selon le gabarit associé à la règle de lissage, la règle de lissage de l'invention permet par exemple lorsqu'un rejingot arrière doit être conçu, de combiner les étapes de réalisation de la déclivité et du rejingot en une seule opération.

La présente invention est maintenant décrite à l'aide d'exemples uniquement illustratifs et nullement limitatifs de la portée de l'invention, et à partir des illustrations jointes, dans lesquelles :
- [Fig. 1] ou figure 1 est une vue en perspective d'un exemple préféré de réalisation d'une règle de lissage selon l'invention, la règle étant dotée de deux accessoires amovibles, un accessoire à pan incliné dite pièce profilée et un autre accessoire dite pièce droite, qui procurent un profil spécifique de gabarit pour réaliser une surface en pente et dotée d'un rejingot.
- [Fig. 2] ou figure 2 illustre une vue éclatée de la figure 1.
- [Fig. 3] ou figure 3 est une vue de face selon le côté longitudinal de la règle de lissage de la figure 1, et montrant la butée de réglage à une position différente de celle de la figure 1, procurant une longueur de seuil plus petite.
- [Fig. 4] ou figure 4 est une vue de face selon le côté longitudinal de la règle de lissage de la figure 1 pour laquelle l'accessoire à pan incliné de la figure 1 a été remplacé par un accessoire à pan incliné de pente plus faible.
- [Fig. 5] ou figure 5 montre une vue en perspective de l'une des extrémités de la règle de lissage de la figure 1 et lors de l'opération de mise en place de l'un des accessoires, la pièce droite.
- [Fig. 6] ou figure 6 est une vue en coupe transversale selon le plan A-A de la figure 3, montrant de manière détaillée la pièce droite montée sur le corps de la règle de lissage.
- [Fig. 7] ou figure 7 correspond à la figure 6, la pièce droite ayant été déplacée en hauteur en étant montée à une hauteur plus basse.
- [Fig. 8] ou figure 8 montre en vue de face le côté transversal au corps longitudinal au niveau de l'extrémité avec la butée de réglage de la règle de lissage de la figure 1.
- [Fig. 9] ou figure 9 schématise en vue de côté longitudinal, la règle de lissage de la figure 1 installée sur deux planches de coffrage pour obtenir un profil spécifique du matériau qui aura été coulé entre les deux planches de coffrage et qui aura été lissé simultanément de façon à réaliser une surface telle qu'un seuil d'une ouverture d'une construction.
- [Fig. 10] ou figure 10 illustre une vue en perspective plongeante de la règle de lissage de la figure 9 en situation pour réaliser le seuil de l'ouverture, le seuil étant en pente et pourvu d'un rejingot arrière.
- [Fig. 11] ou figure 11 montre la partie supérieure de la règle de lissage de la figure 1 sans les accessoires, pouvant être utilisée en tant que niveau seul.
- [Fig. 12] ou figure 12 correspond à la figure 3 avec la butée de réglage placée à l'autre extrémité de la règle de lissage.

La règle de lissage 1 de l'invention illustrée sur les figures est destinée, comme montré sur la figure 10, à la réalisation d'un seuil 10 d'une ouverture 11 d'une construction. Le seuil 10 doit présenter un profil non horizontal par rapport au sol 12, ici au moins une surface inclinée linéaire en direction du sol 12 (direction de la longueur du seuil), tout en présentant la même pente d'un bord latéral 10A à l'autre bord latéral 10B (direction de la largeur du seuil). La règle de lissage 1 sert non seulement à lisser le mortier de la surface du seuil 10, mais également à former simultanément le profil en pente 10C de cette surface, directement au pourcentage d'inclinaison à imposer à cette surface.

La règle de lissage 1 montrée en position d'utilisation sur les figures 9 et 10 procure ainsi de manière combinée, la fonction de gabarit pour le profil de surface à fournir, et la fonction de lissage de la surface. Le maçon gagne ainsi en simplicité et en temps de réalisation.

La règle de lissage 1 est destinée à être mise en œuvre au moyen de deux planches de coffrage, une planche arrière 13 disposée du côté de l'ouverture 11 de la construction et une planche avant 14 disposée à l'extérieur et sur le sol.

La règle de lissage 1 comporte un corps longitudinal présentant au moins une partie supérieure 2 servant de partie de préhension pour manipuler aisément la règle, une partie inférieure 3 servant de gabarit et de surface de lissage, et une butée de réglage 4 agencée à l'une des extrémités distales de la partie inférieure 3 pour faire coopérer la règle 1 en butée contre la planche de coffrage avant 14, et faciliter le guidage de la règle en translation selon la largeur du seuil, du bord latéral 10A du seuil à l'autre bord latéral 10B.

Au lieu de proposer une partie inférieure 3 fixe et monobloc avec la partie supérieure 2 et de fabriquer une règle de lissage entière conforme à l'invention, c'est-à-dire dont le profil de la partie inférieure 3 est systématiquement différent pour correspondre au profil voulu de la surface à réaliser, la règle de lissage 1 est rendue d'avantage fonctionnelle en concevant de préférence sa partie inférieure 3 amovible et formée d'accessoires fonctionnels 5 et 6 qui sont amovibles et/ou mobiles pour les changer ou les bouger en fonction du profil souhaité de surface à réaliser, la partie supérieure 2 et la butée de réglage 4 restant identiques.

Ainsi, la règle de lissage 1 comporte avantageusement plusieurs accessoires qui sont amovibles, ou sont aptes à être mobiles en adoptant plusieurs positions fixes, de sorte à procurer notamment les fonctions suivantes :
- faciliter la mise en œuvre de la règle de lissage en suivant un bord du coffrage et ainsi profiler le seuil et le lisser rapidement en un seul mouvement de translation de la règle, d'un bord latéral à l'autre du seuil ;
- conférer au choix plusieurs profils de seuil, en particulier un profil comprenant la surface en pente 10C avec au choix plusieurs pentes possibles, par exemple au moins deux pentes, soit à 5%, soit à 10% ;
- adapter la longueur du seuil ;
- positionner de niveau la règle pour, soit la mettre en œuvre rapidement et simplement afin d'assurer le profil requis de seuil, soit se servir de la règle comme un simple niveau ;
- former durant la même opération de réalisation de la surface en pente du seuil, un rejingot arrière 10D lorsque celui-ci est obligatoire ;
- former durant la même opération de réalisation de la surface en pente du seuil, une gorge 10E du rejingot qui soit concave ;
- adapter la hauteur du rejingot arrière 10D lorsque celui-ci doit être présent.

La partie supérieure 2 de la règle de lissage présente une forme générale parallélépipédique et longiligne. La partie supérieure 2 ou la règle de lissage 1 dans son ensemble présente par exemple une longueur de l'ordre de 800 mm, ce qui permet de s'adapter aussi bien à une réalisation neuve qu'à de la rénovation. Bien entendu, la règle de lissage peut être de longueur plus grande ou plus petite.

Pour favoriser sa préhension, les faces verticales de la partie supérieure 2 de la règle de lissage portent des stries longitudinales 2'.

De préférence, la partie supérieure 2 de la règle de lissage présente une section transversale en forme générale de T renversé, la barre transversale du T renversé procurant deux ailes opposées à fonction d'accouplement (en particulier par suspension) pour les accessoires 5 et 6. La partie supérieure 2 de la règle de lissage comprend sur ses deux faces longitudinales et verticales deux nervures longitudinales opposées 20 et 21 (formant les deux ailes opposées d'accouplement) qui sont aptes à coopérer avec des glissières de fixation dont sont dotées les accessoires 5 et 6 pour leur montage et leur mobilité comme il sera vu plus loin.

La face supérieure 22 de la partie supérieure 2 comporte avantageusement un niveau à bulle 23. Ce niveau à bulle 23 en étant intégré au corps de la règle de lissage 1 permet de positionner aisément les planches de coffrage arrière 13 et avant 14 en vue de la mise en oeuvre de la règle de lissage. En outre, la partie inférieure 3 formée des accessoires 5 et 6 qui sont amovibles, pourra être désassemblée de la partie supérieure 2, cette dernière avec le niveau à bulle 23 pourra être alors utilisée seule en guise de niveau (figure 11).

La partie inférieure 3 s'étend en longueur, tout étant de longueur limitée par rapport à la longueur de la partie supérieure 2. La partie inférieure 3 comporte une face inférieure 30, dite face d'appui, qui est profilée de manière à servir de gabarit et correspondre au profil souhaité du seuil à dessiner.

Dans l'application visée et illustrée à la figure 10, le profil du seuil 10 comprend la surface linéaire et en pente 10C vers l'extérieur de l'ouverture 11 en direction du sol plat horizontal 12 (sans nécessairement atteindre le sol selon les applications), et le rejingot arrière 10D. La face d'appui 30 est donc selon l'invention profilée à la surface désirée ; elle présente dans l'exemple montré un profil selon la vue de côté longitudinale de la règle (figure 3), qui débute (référence 60) de manière droite et parallèle à la face supérieure 22 opposée de la partie supérieure 2, puis est linéaire et incliné (référence 50) par rapport à la face supérieure 22 de la partie supérieure 2.

Plutôt que de disposer de plusieurs règles de lissage 1 dont chacune possède une partie inférieure 3 avec sa face d'appui 30 qui présente un profil unique, la règle de lissage illustrée ici dans sa réalisation préférée permet de concevoir plusieurs types de profils pour s'adapter à l'inclinaison souhaitée de la pente de la surface inclinée 10C et à la hauteur du rejingot 10D. La partie inférieure 3 à fonction de gabarit comporte deux accessoires ou pièces distinctes, une pièce dite profilée 5 et une pièce dite droite 6, qui sont amovibles par rapport à la partie supérieure 2 et qui sont aboutées l'une à l'autre selon leur longueur. La pièce 5 est dite profilée car elle procure le profil en pente de la surface profilée à réaliser (du seuil). La pièce 6 est dite droite car elle procure la surface horizontale droite de la largeur du rejingot.

L'ensemble de la règle de lissage 1 - la partie supérieure 2, la pièce profilée 5 et la pièce droite 6 - est de préférence en aluminium. La partie supérieure 2 et la pièce droite 6 sont notamment fabriquées par extrusion, tandis que la pièce profilée 5 est obtenue par moulage par injection.

La surface d'appui 30 à fonction de lissage et de gabarit correspond à la surface d'appui 50 de la pièce profilée 5 et à la surface d'appui 60 de la pièce droite 6. Les surfaces d'appui 50 et 60 sont alignées. Elles forment toutes deux un méplat pour procurer à la surface d'appui 30 une largeur adaptée ou suffisante d'appui afin d'assurer la fonction de surface de lissage. La surface d'appui 30 présente une largeur par exemple de 30 mm. De plus, les arêtes longitudinales 30' (figures 5 et 6) de la surface d'appui 30 sont à bord arrondi, ce qui évite de laisser des traces lors du lissage du matériau constitutif du seuil.

L'épaisseur de la règle de lissage (direction horizontale et transversale au corps longitudinal) est de l'ordre de la largeur de la surface d'appui 30.

En regard des figures 3 et 4, la pièce profilée 5 est amovible pour être interchangée avec une autre pièce profilée 5 possédant une inclinaison différente afin de concevoir respectivement des seuils aux pentes différentes si besoin. La règle de lissage 1 de l'invention possède donc plusieurs pièces profilées 5 qui sont interchangeables et possèdent chacune une surface d'appui 50 profilée différente, ici à inclinaison différente. Ainsi, selon la pente imposée pour le seuil, le maçon n'a qu'à changer de pièce profilée 5 au lieu d'avoir plusieurs règles de lissage. Les seuils de porte étant généralement de 5% ou de 10%, la règle de lissage 1 possèdera au moins deux pièces profilées 5 amovibles. L'angle d'inclinaison de la face d'appui 50 par rapport au plan de la face supérieure 22 de la première pièce profilée 5 de la figure 3 correspond par exemple à une pente de 10% pour réaliser un seuil de construction neuve ou un seuil PMR, tandis que la seconde pièce profilée 5 de la figure 4 possède une pente de 5% pour réaliser notamment un seuil dans le domaine de la rénovation.

La fixation amovible de chaque pièce profilée 5 se fait par exemple par des molettes de serrage 7 coopérant avec des alésages traversants 70 (figure 2) dans la zone supérieure de la pièce profilée 5 et des alésages 71 dans l'épaisseur de la zone inférieure de la partie supérieure 2. De préférence, la pièce profilée 5 est apte à coulisser via des éléments de fixation 5' agencés de part et d'autre des faces verticales de la pièce et en zone supérieure, les éléments de fixation 5' formant la glissière de fixation coopérant avec les nervures longitudinales 20 et 21 de la partie supérieure 2 (figure 8).

La pente de la face d'appui 50 de la pièce profilée 5 s'étend sur toute la longueur de ladite pièce profilée.

La pièce profilée 5 est de longueur suffisante pour fournir une longueur de seuil de dimension usuelle. La longueur illustrée ici entre son extrémité haute 51 et son extrémité basse 52 (extrémité divergente par rapport à la partie supérieure 2) est adaptée pour fournir une longueur de seuil d'au plus 400 mm pour la pente à 10% (figure 3) et d'au plus 550 mm pour la pente à 5% (figure 4).

Comme visible sur les figures 1 à 4 et 9, la butée de réglage 4 comprend une portion supérieure 40 de fixation sur la pièce profilée 5, et une portion inférieure de contact 41 destinée à coopérer en butée contre la face externe 14A de la planche de coffrage avant 14, pour caler la pièce profilée 5 et donc la règle de lissage 1 perpendiculairement à la planche de coffrage et conserver sa position perpendiculaire tout en la guidant lors de son déplacement le long de la planche et d'un bord latéral à l'autre du seuil, et ainsi dessiner le profil du seuil.

De préférence, la portion inférieure de contact 41 est à surface convexe 42 pour fournir un seul point de contact avec la planche de coffrage 14 de sorte à minimiser les frottements lors du mouvement en translation de la règle de lissage 1 contre la planche.

La portion supérieure 40 de fixation de la butée de réglage 4 sur la pièce profilée 5 est avantageusement conçue pour rendre mobile en translation ladite butée de réglage 4 le long de la pièce profilée 5 afin d'adapter la longueur du pan incliné 50 et correspondre à la longueur souhaitée de seuil. La pièce profilée 5 est avantageusement graduée de façon à positionner rapidement la butée de réglage 4 à la longueur voulue vis-à-vis de l'extrémité haute 51 de la pièce profilée et régler ainsi la longueur de seuil.

Pour la mobilité de la butée de réglage 4, sa portion supérieure 40 forme une glissière (visibles sur les figures 2 et 8) qui est destinée à coopérer avec deux épaulements longitudinaux opposés 53 et 54 de la pièce profilée 5 (dans un plan supérieur à la face d'appui 50). La butée de réglage 4 est apte à coulisser le long de la pièce profilée 5 dont la graduation facilite le repérage de son positionnement fixe par rapport à l'extrémité haute 51 du pan incliné de la pièce profilée 5. Plus la butée de réglage 4 se situe vers l'extrémité basse 52, plus la longueur de seuil à réaliser est grande. La butée de réglage 4 comporte en outre un organe de verrouillage 43 qui bloque en position fixe ladite butée pour fixer la longueur de seuil. L'organe de verrouillage 43 est par exemple un organe de verrouillage par excentrique, ce qui permet une rapidité de blocage et de déblocage.

La butée de réglage 4 peut être désassemblée complètement de la pièce profilée 5 pour la changer d'extrémité et la placer à proximité immédiate de l'extrémité haute 51 comme illustré sur la figure 12. La mise en butée et le guidage de la règle de lissage se fera contre la face externe de la planche de coffrage arrière (côté intérieur de la construction).

Dans l'exemple illustré, la règle de lissage 1 est conçue pour réaliser en même temps que la surface inclinée 10C du seuil 10, le rejingot arrière 10D avec une continuité de surface 10E entre le rejingot et la surface inclinée, qui est de préférence de forme concave. Pour réaliser le rejingot 10D, la règle de lissage 1 comporte la pièce droite 6 qui est rapportée sous la partie supérieure 2 et aboutée à la pièce profilée 5.

La pièce droite 6 est de préférence réglable en hauteur par rapport à la face supérieure 2, afin que la surface d'appui 60 qui est disposée dans un plan au-dessus de l'extrémité haute 51 de la surface à pan incliné 50 soit agencée selon un écartement e en hauteur (figures 3 et 4) réglable de manière à procurer une hauteur finale de rejingot plus ou moins haute.

La pièce droite 6 possède deux hauteurs de réglage pour fournir un écartement e, par exemple de 25 mm pour la règle de lissage de la figure 3, et respectivement de 15 mm pour la règle de lissage de la figure 4.

Le réglage de la hauteur de la pièce droite 6 se fait par la fonction amovible de ladite pièce droite et par la conception de son montage sur la partie supérieure 2.

Comme visible sur les figures 5 à 7, la pièce droite 6 comporte (à titre d'exemple) deux glissières 61 et 62 disposées l'une au-dessus de l'autre pour coopérer sélectivement avec les nervures longitudinales 20 et 21. Pour verrouiller en place la pièce droite, une platine de blocage 63 est disposée à l'extrémité distale de la partie supérieure 2 en étant plaquée contre la terminaison de la pièce droite 6, et en étant serrée par une molette 72. La molette 72 est agencée dans un plan transversal en regard de la partie supérieure 2, ce qui ne risque pas de gêner lors de l'utilisation de la règle de lissage.

La longueur de la pièce droite 6 est suffisamment grande pour correspondre aux différentes largeurs usuelles de rejingots. En particulier, la pièce droite 6 peut présenter une longueur de l'ordre de 180 mm.

La pièce droite 6 est avantageusement conçue pour si besoin porter la butée de réglage 4. Elle dispose de deux épaulements longitudinaux extérieurs 64 et 65, tout comme les épaulements 53 et 54 de la pièce profilée 5, permettant une coopération de la glissière 40 de la butée de réglage 40.

L'installation de la règle de lissage 1 et sa mise en œuvre sont à présent décrites en regard des figures 9 et 10.

En fonction du profil souhaité de la surface à réaliser, le maçon choisit ses accessoires, ici la pièce profilée 5 et la pièce droite 6 en ayant sélectionné la pièce profilée 5 selon la bonne inclinaison ; il monte les pièces profilée 5 et droite 6 sur la partie supérieure 2 en positionnant à la bonne hauteur la pièce droite 6 si un rejingot est obligatoire, et règle le positionnement de la butée de réglage 4.

Par ailleurs, le maçon a positionné son coffrage en agençant les planches de coffrage arrière 13 et avant 14 à la distance idoine pour que la distance intérieure corresponde à la longueur du seuil à réaliser, et de façon que les chants supérieurs 13' et 14' des planches de coffrage 13 et 14 soient parfaitement de niveau, ce qui peut être vérifié en positionnant dessus la règle de lissage qui intègre dans sa face supérieure le niveau à bulle 23.

Une fois que le matériau constitutif du seuil a été coulé à l'intérieur du coffrage et que le matériau arrive à hauteur des chants supérieurs 13' et 14' des planches de coffrage, la règle de lissage 1 est mise en appui latéralement contre la paroi de l'ouverture 11 au niveau du bord latéral 10A du seuil à réaliser, tout en reposant par sa face d'appui 30 sur les chants 13' et 14' des planches de coffrage respectives 13 et 14, et en ayant mis en appui la butée de réglage 4 contre la face externe de l'une des planches de coffrage, ici la face externe 14A de la planche avant 14. Ensuite, le maçon translate, tout en appuyant, la règle de lissage 1 le long des planches de coffrage 13 et 14 en étant guidé par la butée de réglage 4, et effectue ce mouvement de translation jusqu'à la paroi latérale opposée de l'ouverture 11 au niveau du bord latéral opposé 10B du seuil à réaliser. Le profil du seuil est terminé et la surface est également lissée.

## Revendications

1. Règle de lissage (1) comportant un corps longitudinal qui présente une face supérieure (22) de surface plane et une face opposée inférieure (30) à fonction de lissage, dite face d'appui, **caractérisée en ce que** la face d'appui (30) est profilée pour constituer un gabarit qui correspond au profil de la surface destinée à être réalisée et lissée.

2. Règle de lissage selon la revendication 1, **caractérisée en ce que** la face d'appui (30) présente un profil à pan incliné (50) par rapport au plan de la face supérieure (22), ledit profil à pan incliné (50) constituant depuis une extrémité haute (51) à une extrémité basse (52) le gabarit d'une surface à réaliser qui soit en pente.

3. Règle de lissage selon la revendication 2, **caractérisée en ce que** ledit profil de la face d'appui à pan incliné (50) comporte en outre une surface droite (60) parallèle à la face supérieure (22) et reliée en étant décalée en hauteur à l'extrémité haute (51) du pan incliné, de préférence reliée selon un profil convexe.

4. Règle de lissage selon l'une quelconque des revendications précédentes, **caractérisée en ce que** la face d'appui (30) présente des arêtes longitudinales à bord arrondi.

5. Règle de lissage selon l'une quelconque des revendications précédentes, **caractérisé en ce que** la face supérieure (22) intègre un niveau à bulle (23).

6. Règle de lissage selon l'une quelconque des revendications précédentes, **caractérisée en ce qu'**il comporte une butée de réglage (4).

7. Règle de lissage selon la revendication précédente, **caractérisée en ce que** la butée de réglage (4) est apte à être mobile en translation et verrouillée en position, en particulier la butée de réglage (4) a la fonction de réglage dimensionnel de la face d'appui profilée (30), en étant apte en fonction de sa position à régler la longueur de la face d'appui profilée (30).

8. Règle de lissage selon la revendication 6 ou 7, **caractérisée en ce que** la butée de réglage (4) a la fonction de guidage en translation de la règle de lissage lors de son utilisation, de préférence la butée de réglage (4) présentant une face (42) destinée à être mise en butée, qui possède une forme convexe.

9. Règle de lissage selon l'une quelconque des revendications précédentes, **caractérisé en ce qu'**elle comporte au moins un accessoire (5, 6) amovible et/ou mobile par rapport au corps longitudinal, ledit accessoire intégrant tout ou partie de la face d'appui profilée (30), de préférence la règle de lissage comportant au moins deux accessoires (5, 6) dont un accessoire (6) est apte à être réglé en hauteur par rapport à la hauteur du corps de la règle.

10. Règle de lissage selon l'une quelconque des revendications précédentes, **caractérisé en ce qu'**elle comporte au moins deux accessoires amovibles (5) à pan incliné dont la pente est différente, en particulier l'un des accessoires présentant une pente de 5% tandis que l'autre accessoire présente une pente de 10%, un seul accessoire étant monté sur le corps de la règle et le pan incliné dudit accessoire constituant tout ou partie de la face d'appui.

11. Règle de lissage selon l'une quelconque des revendications 9 ou 10, **caractérisé en ce qu'**elle comporte d'une part, un premier accessoire (5) qui est une pièce dite profilée s'étendant le long du corps et dont la face inférieure (50) est à pan incliné par rapport à la face supérieure (22) en position montée dudit premier accessoire, et d'autre part un second accessoire (6) qui est une pièce dite droite dont la face inférieure (60) est droite et parallèle à la face supérieure (22) en position montée dudit accessoire, ledit second accessoire (6) étant monté au niveau de l'une des terminaisons du corps de la règle selon la direction longitudinale du corps de la règle et abouté au premier accessoire (5) au niveau de l'une des extrémités distales (51) dudit premier accessoire, de préférence ladite extrémité distale (51) du premier accessoire (5) étant de forme convexe, les deux faces inférieures (50, 60) des accessoires formant la face d'appui profilée (30) de la règle.

12. Règle de lissage selon l'une quelconque des revendications 9 à 11, **caractérisé en ce que** le corps de la règle de lissage comporte deux nervures longitudinales (20, 21) opposées avec lesquelles sont destinées à coopérer une glissière de fixation (5'; 61, 62) solidaire de la partie supérieure des accessoires (5, 6).

13. Règle de lissage selon l'une quelconque des revendications 8 à 13, **caractérisé en ce que** le ou les accessoires (5) sont gradués, ce qui facilite le réglage de la longueur de la face d'appui (50) pour s'adapter à la longueur souhaitée de la surface à réaliser.

14. Règle de lissage selon l'une quelconque des revendications précédentes, **caractérisé en ce que** le corps de la règle de lissage comporte des stries (2') longitudinales.

15. Procédé de mise en œuvre de la règle de lissage selon l'une quelconque des revendications précédentes, **caractérisé en ce que** le procédé comporte les étapes préalables suivantes :
- l'utilisateur réalise son coffrage en agençant des planches de coffrage arrière (13) et avant (14) à la distance idoine pour que la distance intérieure corresponde à la longueur de la surface à réaliser, et de façon que les chants supérieurs (13', 14') des planches de coffrage (13, 14) soient parfaitement de niveau ;
- le matériau constitutif du seuil est coulé à l'intérieur du coffrage de façon que le matériau arrive à hauteur des chants supérieurs (13', 14') des planches de coffrage (13, 14) ;
- lorsque la règle de lissage (1) possède des accessoires (5, 6) d'adaptation du profil de la face d'appui (30) à fonction de lissage, l'utilisateur sélectionne les accessoires adaptés à former le profil souhaité de la face d'appui qui correspond au profil de la surface à réaliser, et les assemble au corps de la règle de lissage ;
- puis l'utilisateur opère à la mise en œuvre de la règle de lissage (1) qui possède sa face d'appui profilée selon le profil requis de la surface à réaliser ;
- la règle de lissage (1) est mise en applique par sa face d'appui profilée (30) sur les chants (13', 14') des planches de coffrage (13, 14), et agencée à une extrémité latérale de la surface à réaliser ;
- de préférence la règle de lissage (1) comporte une butée de réglage (4), notamment apte à être réglée par rapport à la longueur de la règle de lissage, la butée de réglage (4) étant mise en butée contre la face externe de l'une des planches de coffrage ;
- enfin, l'utilisateur translate la règle de lissage (1) le long des planches de coffrage (13, 14) jusqu'à l'extrémité latérale opposée de la surface à réaliser.

## Revendications modifiées

### Revendications modifiées conformément à la règle 137(2) CBE.

1. Règle de lissage (1) comportant un corps longitudinal qui présente une face supérieure (22) de surface plane et une face opposée inférieure (30) à fonction de lissage, dite face d'appui, la face d'appui (30) étant profilée pour constituer un gabarit qui correspond au profil de la surface destinée à être réalisée et lissée, et la règle comportant une butée (4), **caractérisée en ce qu'**elle comporte une partie supérieure (2) longiligne qui présente une section transversale en forme générale de T renversé, la barre transversale du T renversé procurant deux ailes opposées à fonction d'accouplement (20, 21), **en ce qu'**elle comporte au moins un accessoire (5 ; 6) intégrant tout ou partie de la face d'appui profilée, ledit au moins un accessoire étant amovible par rapport à la partie supérieure (2) et comprenant une glissière de fixation (5' ; 61, 62) qui coopère avec les ailes d'accouplement (20, 21), et **en ce que** la butée (4) est une butée de réglage à fonction de réglage dimensionnel de la face d'appui profilée (30) et est apte à être mobile en translation et verrouillée en position pour régler la longueur de la face d'appui profilée (30).

2. Règle de lissage selon la revendication 1, **caractérisée en ce que** la face d'appui (30) présente un profil à pan incliné (50) par rapport au plan de la face supérieure (22), ledit profil à pan incliné (50) constituant depuis une extrémité haute (51) à une extrémité basse (52) le gabarit d'une surface à réaliser qui soit en pente.

3. Règle de lissage selon la revendication 2, **caractérisée en ce que** ledit profil de la face d'appui à pan incliné (50) comporte en outre une surface droite (60) parallèle à la face supérieure (22) et reliée en étant décalée en hauteur à l'extrémité haute (51) du pan incliné, de préférence reliée selon un profil convexe.

4. Règle de lissage selon l'une quelconque des revendications précédentes, **caractérisée en ce que** la face d'appui (30) présente des arêtes longitudinales à bord arrondi.

5. Règle de lissage selon l'une quelconque des revendications précédentes, **caractérisé en ce que** la face supérieure (22) intègre un niveau à bulle (23).

6. Règle de lissage selon l'une quelconque des revendications précédentes, **caractérisée en ce qu'**il comporte une butée de réglage (4).

7. Règle de lissage selon la revendication précédente, **caractérisée en ce qu'**elle comporte un accessoire (5) intégrant tout ou partie de la face d'appui profilé, le long duquel est apte à coulisser la butée de réglage (4).

8. Règle de lissage selon la revendication 6 ou 7, **caractérisée en ce que** la butée de réglage (4) a la fonction de guidage en translation de la règle de lissage lors de son utilisation, de préférence la butée de réglage (4) présentant une face (42) destinée à être mise en butée, qui possède une forme convexe.

9. Règle de lissage selon l'une quelconque des revendications précédentes, **caractérisé en ce qu'**elle comporte au moins un accessoire (5, 6) amovible, intégrant tout ou partie de la face d'appui profilée (30) et mobile par rapport au corps longitudinal et **en ce que** la règle de lissage comporte au moins deux accessoires (5, 6) dont un accessoire (6) est apte à être réglé en hauteur par rapport à la hauteur du corps de la règle.

10. Règle de lissage selon l'une quelconque des revendications précédentes, **caractérisé en ce qu'**elle comporte au moins deux accessoires amovibles (5) à pan incliné dont la pente est différente, en particulier l'un des accessoires présentant une pente de 5% tandis que l'autre accessoire présente une pente de 10%, un seul accessoire étant monté sur le corps de la règle et le pan incliné dudit accessoire constituant tout ou partie de la face d'appui.

11. Règle de lissage selon l'une quelconque des revendications 9 ou 10, **caractérisé en ce qu'**elle comporte d'une part, un premier accessoire (5) qui est une pièce dite profilée s'étendant le long du corps et dont la face inférieure (50) est à pan incliné par rapport à la face supérieure (22) en position montée dudit premier accessoire, et d'autre part un second accessoire (6) qui est une pièce dite droite dont la face inférieure (60) est droite et parallèle à la face supérieure (22) en position montée dudit accessoire, ledit second accessoire (6) étant monté au niveau de l'une des terminaisons du corps de la règle selon la direction longitudinale du corps de la règle et abouté au premier accessoire (5) au niveau de l'une des extrémités distales (51) dudit premier accessoire, de préférence ladite extrémité distale (51) du premier accessoire (5) étant de forme convexe, les deux faces inférieures (50, 60) des accessoires formant la face d'appui profilée (30) de la règle.

12. Règle de lissage selon l'une quelconque des revendications 9 à 11, **caractérisé en ce que** le corps de la règle de lissage comporte deux nervures longitudinales (20, 21) opposées avec lesquelles sont destinées à coopérer une glissière de fixation (5'; 61, 62) solidaire de la partie supérieure des accessoires (5, 6).

13. Règle de lissage selon l'une quelconque des revendications 8 à 13, **caractérisé en ce que** le ou les accessoires (5) sont gradués, ce qui facilite le réglage de la longueur de la face d'appui (50) pour s'adapter à la longueur souhaitée de la surface à réaliser.

14. Règle de lissage selon l'une quelconque des revendications précédentes, **caractérisé en ce que** le corps de la règle de lissage comporte des stries (2') longitudinales.

15. Procédé de mise en œuvre de la règle de lissage selon l'une quelconque des revendications précédentes, **caractérisé en ce que** le procédé comporte les étapes préalables suivantes :
- l'utilisateur réalise son coffrage en agençant des planches de coffrage arrière (13) et avant (14) à la distance idoine pour que la distance intérieure corresponde à la longueur de la surface à réaliser, et de façon que les chants supérieurs (13', 14') des planches de coffrage (13, 14) soient parfaitement de niveau ;
- le matériau constitutif du seuil est coulé à l'intérieur du coffrage de façon que le matériau arrive à hauteur des chants supérieurs (13', 14') des planches de coffrage (13, 14) ;
- lorsque la règle de lissage (1) possède des accessoires (5, 6) d'adaptation du profil de la face d'appui (30) à fonction de lissage, l'utilisateur sélectionne les accessoires adaptés à former le profil souhaité de la face d'appui qui correspond au profil de la surface à réaliser, et les assemble au corps de la règle de lissage ;
- puis l'utilisateur opère à la mise en œuvre de la règle de lissage (1) qui possède sa face d'appui profilée selon le profil requis de la surface à réaliser;
- la règle de lissage (1) est mise en applique par sa face d'appui profilée (30) sur les chants (13', 14') des planches de coffrage (13, 14), et agencée à une extrémité latérale de la surface à réaliser;
- de préférence la règle de lissage (1) comporte une butée de réglage (4), notamment apte à être réglée par rapport à la longueur de la règle de lissage, la butée de réglage (4) étant mise en butée contre la face externe de l'une des planches de coffrage ;
- enfin, l'utilisateur translate la règle de lissage (1) le long des planches de coffrage (13, 14) jusqu'à l'extrémité latérale opposée de la surface à réaliser.
